# EUROPÄISCHE PATENTSCHRIFT

(11) **EP 3 261 185 B1**
(45) Veröffentlichungstag und Bekanntmachung des Hinweises auf die Patenterteilung: **27.11.2019**
(21) Anmeldenummer: 17176894.8
(22) Anmeldetag: 20.06.2017
(51) Int. Cl.: H01R 4/48, H01R 43/16

(54) **KONTAKTEINSATZ EINER FEDERKRAFTANSCHLUSSKLEMME SOWIE DAMIT AUSGEBILDETE FEDERKRAFTANSCHLUSSKLEMME**
CONTACT INSERT OF A SPRING FORCE TERMINAL BLOCK AND SPRING FORCE TERMINAL BLOCK
INSERT DE CONTACT D'UNE BORNE DE RACCORDEMENT À RESSORT DE CONNEXION ET BORNE DE RACCORDEMENT À RESSORT DE CONNEXION

(30) Priorität: 23.06.2016 DE 102016111536
(43) Veröffentlichungstag der Anmeldung: 27.12.2017
(73) Patentinhaber: Wago Verwaltungsgesellschaft mbH, 32423 Minden (DE)
(72) Erfinder: Ahldag, Jörg, 31737 Rinteln Niedersachsen (DE)
(74) Vertreter: Gramm, Lins & Partner Patent- und Rechtsanwälte PartGmbB

(56) Entgegenhaltungen:
- WO-A1-2012/032097
- DE-A1- 10 253 858
- DE-A1-102014 103 638
- DE-C1- 19 539 931
- DE-C1- 19 810 310
- DE-U1- 20 014 025

## Beschreibung

Die Erfindung betrifft einen Kontakteinsatz einer Federkraftanschlussklemme mit wenigstens einem Halterahmen und wenigstens einer in dem Halterahmen eingehängten Klemmfeder, wobei zumindest innerhalb eines von einem Federbogen der Klemmfeder umgebenen Bereiches eine zur Verstärkung der Klemmkraft der Klemmfeder wirkende Einlegefeder angeordnet ist. Die Erfindung betrifft außerdem eine Federkraftanschlussklemme mit wenigstens einem derartigen Kontakteinsatz.

Allgemein betrifft die Erfindung das Gebiet der elektrischen Anschlusstechnik mittels Federkraftklemmanschlüssen. Es sind hierfür bereits Federkraftanschlussklemmen mit Federkraftklemmanschlüssen bekannt. Ein elektrischer Leiter kann dabei allein durch die Kraft einer Klemmfeder festgeklemmt und elektrisch kontaktiert werden, in der Regel an einer Stromschiene. Sollen dabei elektrische Leiter mit großem Leiterquerschnitt sicher geklemmt werden, so ist eine entsprechend große Federkraft erforderlich. Dies kann z.B. dadurch realisiert werden, dass die Feder aus einem Bandmaterial mit einer großen Materialdicke hergestellt wird. Eine fertigungstechnische Vereinfachung kann realisiert werden, indem die für das Klemmen des elektrischen Leiters genutzte Klemmfeder aus dünnerem Bandmaterial hergestellt wird und die Klemmkraft durch eine zumindest teilweise im von der Klemmfeder umgebenen Bereich eine zusätzliche Einlegefeder angeordnet ist. Eine solche Federkraftanschlussklemme ist durch die WAGO-Serie 285-135 oder 285-635 bekannt.

Aus der DE 200 14 025 U1 ist eine elektrische Anschluss- oder Verbindungseinrichtung bekannt. Aus der DE 102 53 858 A1 sind ein Anschlussklemmelement und eine damit gebildete Anschlussklemme bekannt. Aus der WO 2012/032097 A1 ist ein Kontakteinsatz gemäß dem Oberbegriff des Anspruchs 1 bekannt.

Der Erfindung liegt demgegenüber die Aufgabe zugrunde, den Kontakteinsatz einer solchen Federkraftanschlussklemme im Hinblick auf die Montage der Einzelteile zu vereinfachen.

Diese Aufgabe wird mit einem Kontakteinsatz gemäß Anspruch 1 gelöst. Dies beinhaltet, dass die Einlegefeder mit dem Halterahmen einstückig ausgebildet ist.

Die Montage wird vereinfacht und verbessert, indem die Einlegefeder mit dem Halterahmen einstückig ausgebildet ist, z.B. als einstückiges Metallteil, z.B. in Form eines Stanzbiegeteils. Dementsprechend entfällt auch eine Montage der Einlegefeder am Halterahmen. Es ist nur noch die Klemmfeder am Halterahmen einzuhängen, um den Kontakteinsatz bereitzustellen, oder ggf. noch eine Stromschiene anzubringen.

Durch die Erfindung wird zudem der Aufwand für die Herstellung des Kontakteinsatzes und die Lagerhaltung der Bauteile verbessert, da die Einzelteile-Vielfalt reduziert wird. Zudem kann die Anzahl der für die Herstellung des Kontakteinsatzes und für die Montage der Einzelteile erforderlichen Werkzeuge reduziert werden.

Die Anordnung aus der Klemmfeder mit der darin eingelegten Einlegefeder erlaubt es, auf einfache Weise eine hohe Federkraft zum Klemmen von elektrischen Leitern mit großen Querschnitten, z.B. 35 mm² oder mehr, bereitzustellen. Durch die hohe Federkraft wird eine gute elektrische Anbindung des elektrischen Leiters an die Stromschiene oder sonstige elektrische Teile des Kontakteinsatzes sichergestellt, sodass der Spannungsabfall am Übergang zwischen dem elektrischen Leiter und der Stromschiene bzw. den sonstigen Bauteilen gering gehalten werden kann. Hierbei kann die Klemmfeder und/oder die Einlegefeder aus federndem Flachmaterial bzw. Bandmaterial hergestellt werden, das eine relativ geringe Dicke aufweist, z.B. eine Dicke im Bereich von 0,4 bis 0,8 mm, insbesondere 0,6 mm. Solches Federmaterial kann auf einfachen, handelsüblichen Stanz-Biege-Maschinen mit geringem Aufwand bearbeitet werden, da vergleichsweise geringe Umformkräfte erforderlich sind.

Ein weiterer Vorteil der Erfindung besteht darin, dass der Einsatz von Kupfer gering gehalten werden kann.

Der Kontakteinsatz kann grundsätzlich für Federkraftanschlussklemmen beliebiger Art eingesetzt werden, dementsprechend auch für grundsätzlich beliebig geformte Klemmfedern, soweit diese zumindest einen Federbogen aufweisen. Mit dem erfindungsgemäßen Kontakteinsatz kann insbesondere in günstiger Weise ein Push-in-Federkraftklemmanschluss realisiert werden. Bei einer solchen Art von Federkraftklemmanschlüssen kann ein elektrischer Leiter mit ausreichender Steifigkeit, z.B. ein eindrähtiger Leiter oder ein mehrdrähtiger Leiter mit zum Beispiel einer Aderendhülse, direkt in den Federkraftklemmanschluss bzw. in dessen Klemmstelle eingesteckt werden, ohne dass zunächst die Klemmfeder mittels eines Werkzeuges oder eines Betätigungselementes der Federkraftanschlussklemme ausgelenkt werden muss. Dies ist insbesondere für das schnelle Verdrahten einer großen Anzahl von elektrischen Leitungen vorteilhaft.

Gemäß der Erfindung ist vorgesehen, dass die Klemmfeder einen Klemmschenkel zum Festklemmen eines elektrischen Leiters und einen Anlageschenkel aufweist, über den die Klemmfeder an dem Halterahmen abgestützt ist, wobei der Klemmschenkel über den Federbogen mit dem Anlageschenkel verbunden ist. Der Klemmschenkel kann dabei insbesondere mit einer Klemmkante enden, die zum Festklemmen eines Leiters in dem Kontakteinsatz dient. Auf diese Weise können bewährte Konstruktionsprinzipien von Federkraftanschlussklemmen auf den Bereich der Federkraftklemmung elektrischer Leiter mit großen Querschnitten übertragen werden.

Die Klemmfeder kann insbesondere derart ausgebildet sein, dass der Klemmschenkel und der Anlageschenkel im Wesentlichen parallel verlaufen und der Federbogen einen Winkelbereich von etwa 180° beschreibt, wenn kein Leiter im Kontakteinsatz festgeklemmt ist. Auf diese Weise können erprobte, zuverlässige Klemmfeder-Konstruktionen eingesetzt werden, z.B. in der Art einer Schlaufenfeder.

Gemäß einer vorteilhaften Weiterbildung der Erfindung ist vorgesehen, dass der Halterahmen einen Rahmeninnenraum ringförmig umschließt, wobei der Halterahmen eine zum Rahmeninnenraum weisende Haltefläche für den Einhängebereich des Anlageschenkels der Klemmfeder und an einer der Haltefläche gegenüberliegenden Seite des Halterahmens eine zum Rahmeninnenraum weisende Auflagefläche für den Endbereich des Klemmschenkels der Klemmfeder oder eine Stromschiene aufweist, sodass die Klemmfeder in dem Halterahmen zwischen der Haltefläche und der Auflagefläche oder der auf der Auflagefläche aufliegenden Stromschiene eingespannt werden kann, sodass der Klemmschenkel der Klemmfeder an der Auflagefläche oder der Stromschiene aufliegt, wenn kein Leiter dazwischen festgeklemmt ist. Auf diese Weise wird eine zuverlässige Halte- und Einhängemöglichkeit für die Klemmfeder an dem Halterahmen bereitgestellt. Die Klemmfeder kann sich somit an einer Seite, d.h. mit dem Anlageschenkel, an der Haltefläche abstützen, und an der anderen Seite, nämlich mit dem Klemmschenkel, unmittelbar oder mittelbar über die Stromschiene an der Auflagefläche abstützen. Dementsprechend wird zwischen dem Klemmschenkel, insbesondere seiner Klemmkante, und der Auflagefläche oder der Stromschiene eine Klemmstelle für den elektrischen Leiter bereitgestellt.

Der Kontakteinsatz kann als Kontakteinsatz mit separater Stromschiene ausgebildet sein, d.h. einer Stromschiene, die als separates Bauteil bereitgestellt wird und an der Auflagefläche im Halterahmen mittels des Klemmschenkels eingespannt ist. Der Kontakteinsatz kann auch als Kontakteinsatz mit integrierter Stromschiene ausgebildet sein, z.B. indem der Halterahmen eine integrierte Stromschiene aufweist. Dies kann z.B. dadurch realisiert sein, dass ein Teil des Halterahmens, z.B. ein zum Rahmeninnenraum weisender Materialbereich, ausgestanzt und abgebogen wird, sodass dieser eine Stromschiene zur Auflage des elektrischen Leiters bildet.

Sofern der Kontakteinsatz eine als separates Bauteil ausgebildete Stromschiene aufweist, kann diese Stromschiene somit zwischen dem Klemmschenkel und der Auflagefläche eingespannt sein.

Somit bildet der Halterahmen eine Art Käfig, in dem die Stromschiene und die Klemmfeder aufgenommen werden können. Durch den Halterahmen ist der Rahmeninnenraum insbesondere vollständig ringförmig umschlossen, was den Vorteil hat, dass ein in sich geschlossenes System bereitgestellt wird, das mit der Aufnahme einer Klemmfeder, die als Push-in-Klemmfeder ausgebildet sein kann, ein selbsttragendes Federkraftanschlusssystem bildet.

Der erfindungsgemäße Kontakteinsatz eignet sich für Klemmfedern und Stromschienen in vielen Bauarten. Insbesondere ist keine besondere Anpassung der Stromschiene an die Nutzung in dem erfindungsgemäßen Kontakteinsatz erforderlich. So müssen keine Veränderungen an der Stromschienen-Materialstärke vorgenommen werden. Somit können Stromschienen in bewährter Ausführung eingesetzt werden. Im unteren Bereich des Halterahmens kann ein Stromschienenstück in dem Halterahmen geführt sein, wobei das Stromschienenstück im Bereich der Anlage im Halterahmen zum einen abgewinkelt und zum anderen mit einer Sicke für das Ende des Klemmschenkels der Klemmfeder versehen sein kann.

Der Rahmeninnenraum kann von dem Halterahmen z.B. mit rechteckiger oder quadratischer Profilkontur ringförmig umschlossen sein. Es sind auch andere Geometrien der Ringform möglich, z.B. oval oder kreisrund, eine rechteckige oder quadratische Form ist aber für die Funktion einer Federkraftanschlussklemme am Gebräuchlisten.

Gemäß einer vorteilhaften Weiterbildung der Erfindung ist vorgesehen, dass die Auflagefläche an einer Seite des Rahmeninnenraums angeordnet ist. Dementsprechend kann der Rahmeninnenraum auch zur Bildung der Klemmstelle für den elektrischen Leiter genutzt werden. Je nach Ausführungsform des Kontakteinsatzes kann die Haltefläche auch an einer Seite des Rahmeninnenraums angeordnet sein, z.B. einer der Auflagefläche gegenüberliegenden Seite des Rahmeninnenraums.

Gemäß einer vorteilhaften Weiterbildung der Erfindung ist die Haltefläche nicht an einer Seite des Rahmeninnenraums angeordnet. Die Haltefläche kann dementsprechend in einem anderen Bereich des Halterahmens angeordnet sein, z.B. an einer separaten Haltelasche zum Einhängen der Klemmfeder. Ist die Einlegefeder als separates Bauteil ausgebildet, kann sie einen Anlageschenkel aufweisen, der an einer Seite des Rahmeninnenraums eingehängt wird, z.B. an einer der Auflagefläche gegenüberliegenden Seite des Rahmeninnenraums.

Gemäß einer vorteilhaften Weiterbildung der Erfindung ist vorgesehen, dass die Einlegefeder mit ihrem im Bereich des Klemmschenkels der Klemmfeder endenden Teil vor Erreichen einer endseitigen Klemmkante des Klemmschenkels endet. Dies hat den Vorteil, dass die Einlegefeder aus einem kürzeren Materialstück gebildet werden kann als die Klemmfeder, da sie ihre unterstützende Federkraft nicht unbedingt über den gesamten Bereich der Längserstreckung der Klemmfeder ausüben muss. Auf diese Weise kann Material gespart werden. Zudem wird die Montage des Kontakteinsatzes vereinfacht. Ein weiterer Vorteil ist, dass zum Klemmen des elektrischen Leiters im Kontakteinsatz nur die eine definierte Klemmkante des Klemmschenkels genutzt wird, sodass sich eine mechanisch definierte Anordnung ergibt.

Gemäß einer vorteilhaften Weiterbildung der Erfindung ist vorgesehen, dass der Halterahmen im Bereich der Haltefläche ein einstückig am Halterahmen ausgebildetes verlängertes Materialstück aufweist, das bogenförmig von dem Halterahmen fortgebogen ist und das die Einlegefeder bildet. Dies erlaubt eine einfache und kostengünstige Fertigung eines Halterahmens mit integrierter Einlegefeder.

Die Einlegefeder kann eine vergleichbare Formgebung haben wie die Klemmfeder, zumindest im Bereich des Federbogens und den angrenzenden Bereich des Anlageschenkels und des Klemmschenkels.

Gemäß einer vorteilhaften Weiterbildung der Erfindung ist vorgesehen, dass von dem Halterahmen eine herausgebogene Lasche hervorsteht, die zum Halten des Anlageschenkels der Klemmfeder eingerichtet ist. Auf diese Weise wird eine einstückig am Halterahmen vorgesehene Haltemöglichkeit bzw. Einhängmöglichkeit für den Anlageschenkel der Klemmfeder bereitgestellt. Zusätzliche Bauteile für die Befestigung der Klemmfeder an dem Halterahmen sind dann nicht erforderlich.

Gemäß einer vorteilhaften Weiterbildung der Erfindung ist vorgesehen, dass die Einlegefeder zumindest im Bereich ihrer endseitigen Schenkel oder im überwiegenden Längserstreckungsbereich an der zwischen dem Anlageschenkel und dem Klemmschenkel gebildeten Innenseite der Klemmfeder anliegt. Auf diese Weise kann die Einlegefeder eine ausreichende Unterstützungskraft auf die Klemmfeder ausüben. Die Einlegefeder muss dabei nicht an jeder Stelle an der Klemmfeder anliegen, sondern kann an der Klemmfeder anliegende Bereiche und an der Klemmfeder nicht anliegende Bereiche aufweisen. Die Einlegefeder kann insbesondere im Bereich des Federbogens der Klemmfeder an dieser anliegen.

Gemäß einer vorteilhaften Weiterbildung der Erfindung ist vorgesehen, dass die Einlegefeder an ihrem dem Klemmschenkel zugewandten Ende eine größere Breite aufweist als die Breite des Rahmeninnenraums des Halterahmens und/oder das dem Klemmschenkel zugewandte Ende der Einlegefeder versetzt zum Rahmeninnenraum angeordnet ist. Auf diese Weise kann verhindert werden, dass sich die Einlegefeder endseitig bei entsprechender Auslenkung der Klemmfeder bis in den Rahmeninnenraum hineinbewegen kann. Vielmehr bildet das freie Ende der Einlegefeder im Bereich des Klemmschenkels einen Anschlag an dem Halterahmen.

Die eingangs genannte Aufgabe wird ferner gelöst durch eine Federkraftanschlussklemme mit wenigstens einem Kontakteinsatz der zuvor erläuterten Art. Auch hierdurch können die zuvor erläuterten Vorteile realisiert werden.

Die Federkraftanschlussklemme kann wahlweise als Federkraftanschlussklemme mit eigenem Betätigungselement, z.B. Betätigungshebel oder Betätigungsdrücker, oder ohne eigenes Betätigungselement ausgebildet sein. Ist ein eigenes Betätigungselement vorhanden, kann mittels des Betätigungselementes die Klemmstelle des Federkraftklemmanschlusses geöffnet werden, indem der Klemmschenkel von der Stromschiene oder einem bereits festgeklemmten Leiter abgehoben wird und in Richtung des Anlageschenkels gebogen wird. Weist die Federkraftanschlussklemme kein eigenes Betätigungselement auf, so kann das zuvor erläuterte, gewünschte Öffnen des Federkraftklemmanschlusses mittels eines Werkzeuges, z.B. durch einen Schraubendreher, durchgeführt werden.

Ein weiterer Vorteil ist, dass mittels des Halterahmens vermieden wird, das Feder- und Betätigungskräfte in ein Gehäuse der Federkraftanschlussklemme, die den Kontakteinsatz umgibt, eingeleitet werden. Zudem ist eine Verringerung der Reibung möglich, wenn sich die Lauffläche des Betätigungselementes direkt auf der Oberfläche des Halterahmens befindet. Hierdurch kann die Betätigungskraft des Betätigungselementes reduziert werden.

Die Erfindung wird nachfolgend anhand von Ausführungsbeispielen unter Verwendung von Zeichnungen näher erläutert.

Es zeigen
- Figur 1: eine Federkraftanschlussklemme in seitlicher Schnittdarstellung und
- Figur 2: den Halterahmen der Federkraftanschlussklemme gemäß Figur 1 in perspektivischer Darstellung und
- Figur 3: die Klemmfeder der Federkraftanschlussklemme gemäß Figur 1 in perspektivischer Darstellung.

In den Figuren werden gleiche Bezugszeichen für einander entsprechende Elemente verwendet.

Die Figur 1 zeigt eine Federkraftanschlussklemme 1 mit einem Isolierstoffgehäuse 10, in dem ein erfindungsgemäßer Kontakteinsatz angeordnet ist. Der Kontakteinsatz weist als Komponenten, die jeweils aus Metall hergestellt sind, folgendes auf:
- einen Halterahmen 2
- eine Stromschienenanordnung 3 mit Stromschienen 30, 31
- eine Klemmfeder 4
- eine Einlegefeder 5.

Zunächst sei der Halterahmen 2 näher erläutert, und zwar unter gleichzeitiger Bezugnahme auf die Figuren 1 und 2. Der Halterahmen 2 ist einstückig mit der Einlegefeder 5 aus einem band- oder streifenförmigen Metallblechteil hergestellt. In einem unteren, vertikal verlaufenden Abschnitt A des Metallblechteils wird der für die Haltefunktion wesentliche Teil des Halterahmens 2 gebildet, der einen Rahmeninnenraum 20 aufweist, der vom Material des Halterahmens 2 ringförmig umschlossen ist. Im oberen Bereich geht der Abschnitt A über in einen vom Abschnitt A schräg oder nahezu rechtwinklig abgebogenen Abschnitt B, der über einen bogenförmigen Bereich in einen endseitigen Abschnitt C des Metallblechteils übergeht. Durch das Material des Metallblechteils vom Abschnitt B bis zum Abschnitt C wird die einstückig mit dem Halterahmen 2 ausgebildete Einlegefeder 5 gebildet.

Der Halterahmen 2 weist im Rahmeninnenraum 20 an einer Seite eine Auflagefläche 22 auf, an der die Stromschiene 31 gelagert ist und auf der Auflagefläche 22 aufliegt.

Im Übergangsbereich vom Abschnitt A in den Abschnitt B ist aus dem Metallblechteil eine Lasche 24 herausgebogen, z.B. durch Ausstanzen und Biegen, wobei die Lasche 24 einen fensterartigen Aussparungsbereich aufweist, an dessen einer Innenseite eine Haltefläche 25 zum Einhängen eines Anlageschenkels 40 der Klemmfeder 4 vorhanden ist.

Das Metallblechteil ist im Bereich der Einlegefeder 5 im Wesentlichen gleich geformt wie die Klemmfeder 4, zumindest in wesentlichen Bereichen des Anlageschenkels, eines rückwärtigen Federbogens 41 und eines Klemmschenkels 42.

Die Einlegefeder 5 endet im Abschnitt C mit einer Endkante 50, die wie erkennbar breiter ist als die Breite des Rahmeninnenraums 20. Auf diese Weise ist die Endkante 50 ein Anschlag für die Einlegefeder 5, wenn diese in Richtung des Halterahmens 2 ausgelenkt wird.

Die Klemmfeder 4, die nun anhand der Figuren 1 und 3 erläutert wird, weist einen Anlageschenkel 40, daran anschließend einen rückwärtigen Federbogen 41 und daran anschließend einen Klemmschenkel 42 auf. Der Anlageschenkel 40 läuft endseitig in einem schmaleren Einhängebereich 45 aus, der in die Aussparung der Lasche 24 eingeführt werden kann und an der Haltefläche 25 eingehängt werden kann. Zu diesem Zweck ist der Einhängebereich 45 in bezüglich des Federbogens 41 entgegengesetztem Biegesinn sozusagen nach oben hin gebogen.

Im Bereich des Klemmschenkels 42 endet die Klemmfeder 4 mit einer Klemmkante 43, die in einem leicht nach unten hin abgebogenen Endbereich 44 der Klemmfeder angeordnet ist. Der Endbereich 44 ist etwas schmaler ausgebildet als die übrigen Bereiche des Klemmschenkels 42, da dieser Endbereich 44 durch die Öffnung im Halterahmen 2, d.h. in den Rahmeninnenraum 20, eingeführt wird, um entweder an der Auflagefläche 22 oder, wie in Figur 1 dargestellt, durch die Stromschiene 31 gehalten zu werden.

Ein elektrischer Leiter kann in die Federkraftanschlussklemme 1 durch eine Leitereinführöffnung 21 eingeführt werden und wird dann zwischen der Klemmkante 43 der Klemmfeder 4 und der Stromschiene 31 geklemmt. Dementsprechend wird zwischen der Klemmkante 43 und der Stromschiene 31 eine Klemmstelle 32 der Federkraftanschlussklemme 1 gebildet.

## Patentansprüche

1. Kontakteinsatz für eine Federkraftanschlussklemme (1) mit wenigstens einem Halterahmen (2) und wenigstens einer in dem Halterahmen (2) eingehängten Klemmfeder (4), wobei zumindest innerhalb eines von einem Federbogen (41) der Klemmfeder (4) umgebenen Bereiches eine zur Verstärkung der Klemmkraft der Klemmfeder (4) wirkende Einlegefeder (5) angeordnet ist,
wobei die Klemmfeder (4) einen Klemmschenkel (42) zum Festklemmen eines elektrischen Leiters und einen Anlageschenkel (40) aufweist, über den die Klemmfeder (4) an dem Halterahmen (2) abgestützt ist, wobei der Klemmschenkel (42) über den Federbogen (41) mit dem Anlageschenkel (40) verbunden ist,
**dadurch gekennzeichnet, dass** die Einlegefeder (5) mit dem Halterahmen (2) einstückig ausgebildet ist.

2. Kontakteinsatz nach dem vorhergehenden Anspruch, **dadurch gekennzeichnet, dass** der Halterahmen (2) einen Rahmeninnenraum (20) ringförmig umschließt, wobei der Halterahmen (2) eine zum Rahmeninnenraum (20) weisende Haltefläche (25) für den Anlageschenkel (40) der Klemmfeder (4) und an einer der Haltefläche (25) gegenüberliegenden Seite des Halterahmens (2) eine zum Rahmeninnenraum (20) weisende Auflagefläche (22) für den Klemmschenkel (42) der Klemmfeder (4) oder eine Stromschiene (30, 31) aufweist, sodass die Klemmfeder (4) in dem Halterahmen (2) zwischen der Haltefläche (25) und der Auflagefläche (22) oder der auf der Auflagefläche (22) aufliegenden Stromschiene (30, 31) eingespannt werden kann, sodass der Klemmschenkel (42) der Klemmfeder (4) an der Auflagefläche (22) oder der Stromschiene (30, 31) aufliegt, wenn kein Leiter dazwischen festgeklemmt ist.

3. Kontakteinsatz nach dem vorhergehenden Anspruch, **dadurch gekennzeichnet, dass** die Auflagefläche (22) an einer Seite des Rahmeninnenraums (20) angeordnet ist.

4. Kontakteinsatz nach dem vorhergehenden Anspruch, **dadurch gekennzeichnet, dass** die Einlegefeder (5) mit ihrem im Bereich des Klemmschenkels (42) der Klemmfeder (4) endenden Teil vor Erreichen einer endseitigen Klemmkante (43) des Klemmschenkels (42) endet.

5. Kontakteinsatz nach Anspruch 2, **dadurch gekennzeichnet, dass** der Halterahmen (2) im Bereich der Haltefläche (25) ein einstückig am Halterahmen (2) ausgebildetes verlängertes Materialstück aufweist, das bogenförmig von dem Halterahmen (2) fortgebogen ist und das die Einlegefeder (5) bildet.

6. Kontakteinsatz nach Anspruch 1, **dadurch gekennzeichnet, dass** von dem Halterahmen (2) eine herausgebogene Lasche (24) hervorsteht, die zum Halten des Anlageschenkels (40) der Klemmfeder (4) eingerichtet ist.

7. Kontakteinsatz nach Anspruch 1, **dadurch gekennzeichnet, dass** die Einlegefeder (5) zumindest im Bereich ihrer endseitigen Schenkel (B, C) oder im überwiegenden Längserstreckungsbereich an der zwischen dem Anlageschenkel (40) und dem Klemmschenkel (42) gebildeten Innenseite der Klemmfeder (4) anliegt.

8. Kontakteinsatz nach Anspruch 2, **dadurch gekennzeichnet, dass** die Einlegefeder (5) an ihrem dem Klemmschenkel (42) zugewandten Ende eine größere Breite aufweist als die Breite des Rahmeninnenraums (20) des Halterahmens (2) und/oder das dem Klemmschenkel (42) zugewandte Ende der Einlegefeder (5) versetzt zum Rahmeninnenraum (20) angeordnet ist.

9. Federkraftanschlussklemme (1) mit wenigstens einem Kontakteinsatz nach einem der vorhergehenden Ansprüche.

## Claims

1. Contact insert of a spring-force connecting terminal (1) having at least one holding frame (2) and at least one clamping spring (4) suspended in the holding frame (2), an insertion spring (5) which acts to increase the clamping force of the clamping spring (4) being arranged at least within a region surrounded by a spring arc (41) of the clamping spring (4), the clamping spring (4) having a clamping limb (42) for clamping an electrical conductor and a bearing limb (40), via which the clamping spring (4) is supported on the holding frame (2), the clamping limb (42) being connected to the bearing limb (40) via the spring arc (41) **characterized in that** the insertion spring (5) is designed in one piece with the holding frame (2),

2. Contact insert according to the preceding claim, **characterized in that** the holding frame (2) annularly encloses a frame interior (20), wherein the holding frame (2) has a holding surface (25), facing the frame interior (20), for the bearing limb (40) of the clamping spring (4) and, on a side of the holding frame (2) opposite the holding surface (25), has a bearing surface (22), facing the frame interior (20), for the clamping limb (42) of the clamping spring (4) or a conductor rail (30, 31), facing the frame interior (20), 31) so that the clamping spring (4) can be clamped in the holding frame (2) between the holding surface (25) and the bearing surface (22) or the conductor rail (30, 31) resting on the bearing surface (22) so that the clamping limb (42) of the clamping spring (4) rests on the bearing surface (22) or the conductor rail (30, 31) when no conductor is clamped there between.

3. Contact insert according to the preceding claim, **characterized in that** the bearing surface (22) is arranged on one side of the frame interior (20).

4. Contact insert according to the preceding claim, **characterized in that** the insertion spring (5) ends with its part ending in the region of the clamping limb (42) of the clamping spring (4) before reaching an end clamping edge (43) of the clamping limb (42).

5. Contact insert according to claim 2, **characterized in that** the holding frame (2) in the region of the holding surface (25) has an elongated piece of material which is formed in one piece on the holding frame (2), is bent away from the holding frame (2) in an arcuate manner and forms the insertion spring (5).

6. Contact insert according to claim 1, **characterized in that** a bent out tab (24) projects from the holding frame (2) and is arranged to hold the bearing limb (40) of the clamping spring (4).

7. Contact insert according to claim 1, **characterized in that** the insertion spring (5) abuts the inner side of the clamping spring (4) formed between the bearing limb (40) and the clamping limb (42) at least in the region of its end legs (B, C) or in the predominant longitudinal extension region.

8. Contact insert according to claim 2, **characterized in that** the insertion spring (5) at its end facing the clamping limb (42) has a greater width than the width of the frame interior (20) of the holding frame (2) and/or the end of the insertion spring (5) facing the clamping limb (42) is arranged offset relative to the frame interior (20).

9. Spring-force connecting terminal (1) with at least one contact insert according to one of the preceding claims.

## Revendications

1. Insert de contact destiné à une borne de raccordement à force de ressort (1) et comprenant au moins un cadre de retenue (2) et au moins un ressort de serrage (4) suspendu dans le cadre de retenue (2), un ressort d'insertion (5) qui sert à amplifier la force de serrage du ressort de serrage (4) étant disposé au moins dans une région entourée par un coude (41) du ressort de serrage (4), le ressort de serrage (4) comportant une branche de serrage (42) destinée à serrer un conducteur électrique et une branche d'appui (40) par le biais de laquelle le ressort de serrage (4) vient en appui sur le cadre de retenue (2), la branche de serrage (42) étant reliée à la branche d'appui (40) par le biais du coude (41),
**caractérisé en ce que** le ressort d'insertion (5) est formé d'une seule pièce avec le cadre de retenue (2).

2. Insert de contact selon la revendication précédente, **caractérisé en ce que** le cadre de retenue (2) entoure annulairement un espace intérieur de cadre (20), le cadre de retenue (2) comporte une surface de retenue (25) dirigée vers l'espace intérieur de cadre (20) et destinée à la branche d'appui (40) du ressort de serrage (4) et, sur un côté du cadre de retenue (2) des surfaces de maintien (25) qui est opposé à la surface de retenue (25), une surface d'appui (22) dirigée vers l'espace intérieur de cadre (20) et destinée à la branche de serrage (42) du ressort de serrage (4) ou une barre omnibus (30, 31) de sorte que le ressort de serrage (4) peut être serré dans le cadre de retenue (2) entre la surface de retenue (25) et la surface d'appui (22) ou la barre omnibus (30, 31) en appui sur la surface d'appui (22) de sorte que la branche de serrage (42) du ressort de serrage (4) est en appui sur la surface de retenue (22) ou la barre omnibus (30, 31) lorsqu'aucun conducteur n'est serré entre elles.

3. Insert de contact selon la revendication précédente, **caractérisé en ce que** la surface d'appui (22) est disposée sur un côté de l'espace intérieur de cadre (20).

4. Insert de contact selon la revendication précédente, **caractérisé en ce que** le ressort d'insertion (5) se termine, par sa partie se terminant dans la région de la branche de serrage (42) du ressort de serrage (4), avant d'atteindre un bord de serrage côté extrémité (43) de la branche de serrage (42).

5. Insert de contact selon la revendication 2, **caractérisé en ce que** le cadre de retenue (2) comporte dans la région de la surface de retenue (25) un bout de matériau prolongé qui est formé au niveau du cadre de retenue (2) et qui s'étend en coude depuis le cadre de retenue (2) et forme le ressort d'insertion (5).

6. Insert de contact selon la revendication 1, **caractérisé en ce qu'**une patte saillante (24) fait saillie du cadre de retenue (2) et est adaptée pour retenir la branche d'appui (40) du ressort de serrage (4) .

7. Insert de contact selon la revendication 1, **caractérisé en ce que** le ressort d'insertion (5) vient en appui, au moins dans la région de ses branches côté extrémité (B, C) ou dans la région d'extension longitudinale prédominante, sur le côté intérieur du ressort de serrage (4) qui est formé entre la branche d'appui (40) et la branche de serrage (42).

8. Insert de contact selon la revendication 2, **caractérisé en ce que** le ressort d'insertion (5) présente à son extrémité dirigée vers la branche de serrage (42) une largeur supérieure à la largeur de l'espace intérieur de cadre (20) du cadre de retenue (2) et/ou l'extrémité du ressort d'insertion (5), qui est dirigée vers la branche de serrage (42), est disposée de manière décalée par rapport à l'espace intérieur de cadre (20).

9. Borne de raccordement à force de ressort (1) comprenant au moins un insert de contact selon l'une des revendications précédentes.
